# FASCICULE DE BREVET EUROPEEN

(11) **EP 0 626 321 B1**
(45) Date de publication et mention de la délivrance du brevet: **05.08.1998**
(21) Numéro de dépôt: 94401151.9
(22) Date de dépôt: 25.05.1994
(51) Int. Cl.: B65D 47/34, B05B 11/00

(54) **Dispositif de distribution de liquide sans tube-plongeur**
Flüssigkeitsabgabevorrichtung ohne Saugrohr
Liquid dispensing device without dip tube

(30) Priorité: 26.05.1993 FR 9306310
(43) Date de publication de la demande: 30.11.1994
(73) Titulaire: VALOIS S.A., 27110 Le Neubourg (FR)
(72) Inventeur: Jouillat, Claude, F-28270 Montigny-sur-Avre (FR); de Pous, Olivier, F-92200 Neuilly-sur-Seine (FR)
(74) Mandataire: Pinguet, André

(56) Documents cités:
- EP-A- 0 307 310
- FR-A- 1 525 560
- FR-A- 1 539 702
- US-A- 3 382 870

## Description

La présente invention concerne un dispositif de distribution de liquide utilisable en position droite, et ne comportant pas de tube-plongeur.

Plus spécifiquement, l'invention concerne un dispositif de distribution, adapté à être tenu à la main, et qui comporte une pompe montée sur un réservoir de liquide, la pompe étant au-dessus de la surface libre du liquide dans le réservoir pendant l'utilisation du dispositif.

Dans l'art antérieur, de tels dispositifs comportaient toujours un tube-plongeur qui s'étendait depuis le distributeur jusqu'au fond du réservoir. Un tel tube plongeur présente plusieurs inconvénients. En premier lieu, il interdit certaines formes de flacons originales, notamment dans le domaine de la parfumerie. De plus, un tube-plongeur dans un récipient transparent présente un désavantage du point de vue esthétique, et la grande diversité des formes de récipient implique l'obligation de fabriquer des tubes adaptés pratiquement à chaque forme spécifique. En outre, la variation de longueur du tube liée au fond d'eau des verreries empêche une définition industrielle dudit tube plongeur.

Il existe dans l'art antérieur des dispositifs appelés "squeeze-bottle", où le liquide est expulsé à travers un conduit de sortie par déformation de la paroi souple du récipient. Un tel dispositif est décrit dans les documents FR-A-1 539 702, FR-A-1 525 560 et US-A-3 382 870. Ces documents divulguent en outre l'utilisation d'un organe de rétention pour définir une dose unique. Toutefois, aucun de ces dispositifs ne fonctionne avec une pompe à précompression délivrant de manière très exacte une ou plusieurs doses prédéterminées. De même, ces dispositifs ne sont pas adaptables à des récipients à paroi rigide, tel que des flacons de parfumerie en verre par exemple.

La présente invention a donc pour objet un dispositif de distribution de liquide sans gaz propulseur, comprenant un distributeur monté sur un récipient contenant ledit liquide,
dans lequel le liquide forme une surface libre dans le récipient et le distributeur comporte un orifice d'entrée qui est disposé au-dessus de ladite surface libre dans la position droite du dispositif, dans laquelle le distributeur est disposé partiellement au-dessus du récipient, ladite position droite étant la position d'actionnement du dispositif,
le dispositif comportant un organe de rétention de liquide qui communique avec l'orifice d'entrée et avec le récipient, ledit organe de rétention de liquide étant adapté à recevoir un certain volume de liquide lorsque le dispositif est agité ou incliné par rapport à sa position droite, et ledit organe de rétention de liquide étant adapté à retenir ledit volume de liquide en communication avec ledit orifice d'entrée lorsque le dispositif est dans ladite position droite, caractérisé en ce que
le distributeur est une pompe comportant un corps de pompe , et ledit organe de rétention comportant un fond et une paroi latérale de diamètre extérieur inférieur au diamètre intérieur du col du récipient, l'organe de rétention comportant en outre autour de l'extrémité supérieure de sa paroi latérale des pattes souples s'évasant vers le col du récipient selon une direction faisant un angle avec la verticale, pour assurer un remplissage total de l'organe de rétention.

Ainsi, le volume de liquide retenu par l'organe de rétention constitue une réserve intermédiaire de liquide qui permet un ou plusieurs actionnements du dispositif.

Selon une forme de réalisation, ledit organe de rétention a la forme d'une coupelle qui est disposée autour et en dessous de l'orifice d'entrée de la pompe lorsque le dispositif est dans sa position droite.

Selon une autre forme de réalisation, ledit organe de rétention est fixé au corps de pompe, avantageusement par emboîtement.

Avantageusement, les extrémités supérieures desdites pattes souples forment un cercle fictif dont le diamètre est supérieur audit diamètre intérieur du col du récipient, lesdites pattes souples pouvant se rabattre lors de la mise en place dudit organe de rétention à l'intérieur du col du récipient, puis reprendre leur forme évasée, lorsque la pompe est montée sur le récipient.

Dans un autre mode de réalisation, ledit organe de rétention est fixé au col du récipient.

De préférence, le corps de pompe présente sur sa partie située dans le réservoir, des nervures ou des rainures pour retenir par capillarité une certaine quantité de liquide lors de l'inclinaison ou l'agitation du dispositif, cette quantité de liquide s'écoulant ensuite le long du corps de pompe dans l'organe de réception sous l'effet de la gravitation lorsque le dispositif est remis dans sa position droite.

Selon un autre mode de réalisation de l'invention, ledit organe de rétention comporte une cavité adaptée à retenir ledit liquide pur capillarité. Ladite cavité est disposée sous l'orifice d'entrée de la pompe, et ladite cavité est ouverte vers le bas lorsque le dispositif est en position droite. Ladite cavité peut comporter des nervures intérieures pour augmenter la surface de contact entre la paroi de ladite cavité et le volume de liquide retenu dans la cavité.

Pour recharger l'organe de rétention de liquide, il est nécessaire de retourner le dispositif en position inversée ou de l'agiter. Il est possible qu'un utilisateur ne pense pas systématiquement à retourner ou à agiter le dispositif avant de l'actionner, auquel cas l'actionnement ne produit aucune sortie de liquide ou désamorce le distributeur. Pour éviter cet inconvénient, le dispositif peut avoir une forme extérieure tel qu'il ne puisse être posé de façon stable qu'en position inversée ou inclinée.

Une première application de l'invention concerne les pompes montées sur les réservoirs en matériau transparent et, par exemple des flacons de parfums en verre ou en cristal. Dans cette application, le dispositif peut être particulièrement avantageux, parce qu'il supprime le tube-plongeur habituel, particulièrement inesthétique dans un flacon transparent.

D'autres caractéristiques et avantages de l'invention apparaîtront au cours de la description détaillée suivante de plusieurs formes de réalisation de l'invention, données à titre d'exemples non limitatifs, en regard des dessins joints.

Sur les dessins :
- la figure 1 est une vue en coupe partielle d'un dispositif selon une première forme dé réalisation, en position droite,
- la figure 2 est une vue en coupe partielle d'une variante du dispositif de la figure 1, qui est conforme à l'invention
- la figure 3 est une vue de dessus de la coupelle du dispositif représenté sur la figure 2,
- la figure 4 est une vue en coupe d'un dispositif selon une autre forme de réalisation,
- la figure 5 est une vue en coupe d'une variante du dispositif de la figure 4, et
- les figures 6 et 7 sont des vues schématiques de deux formes extérieures possibles du dispositif selon l'invention.

Le dispositif de la figure 1 comporte une pompe 1 montée sur un récipient 2. Le récipient 2 est rempli d'un liquide 3 qui présente une surface libre 4. Le volume situé au-dessus de la surface libre 4 peut être vide ou être rempli d'air ou d'un autre gaz, à pression atmosphérique ou à une autre pression (par exemple en surpression).

La pompe 1 comporte un corps de pompe 7 ayant une extrémité, d'entrée 7a, dotée d'un orifice d'entrée 5 qui communique avec le récipient 2. La pompe 1 comporte en outre une tige d'actionnement 8 creuse, montée coulissante dans le corps de pompe 7, et qui commande un piston (non représenté). La pompe 1 peut en outre comporter un poussoir 10 (figure 6) qui est monté sur la tige d'actionnement 8. Le poussoir comporte un orifice de sortie, qui communique avec la tige d'actionnement 8, pour permettre l'expulsion d'une dose de liquide.

Au voisinage de l'orifice d'entrée 5 de la pompe 1 est disposé un organe de rétention 6, qui est ici une coupelle, disposée autour de et sous l'orifice 5 dans la position représentée sur la figure 1, et qui est ouverte vers le haut. Cette coupelle peut être par exemple en matière plastique ou en verre. Avantageusement, la coupelle 6 comporte des nervures 12, par exemple quatre, qui permettent de fixer la coupelle 6 sur le corps de pompe 7, par exemple par emboîtement sur l'extrémité d'entrée 7a (appelé généralement porte tube) du corps de pompe.

La présente invention est représentée sur les figures 2 et 3 qui montrent une variante de la coupelle de la figure 1. Selon ce mode de réalisation, la coupelle 6 comporte un fond 16 et une paroi latérale 17 sensiblement cylindrique dont le diamètre extérieur est de préférence légèrement inférieur au diamètre intérieur du col 2a du récipient 2.

Avantageusement, des pattes souples 18 peuvent être disposées autour de l'extrémité supérieure de ladite paroi latérale 17 de telle manière à s'évaser de ladite coupelle en direction du col 2 du réservoir en faisant un angle avec ladite paroi. Ainsi, les extrémités supérieures desdites pattes souples 18 forment un cercle fictif de diamètre supérieur au diamètre intérieur du col de récipient. Lors de la mise en place du corps de pompe 7 et de la coupelle 6 à travers le col 2a du récipient, les pattes souples 18 se rabattent pour coulisser le long dudit col puis s'écartent pour éventuellement venir buter avec leurs extrémités supérieures sur la paroi du récipient situé sous ledit col 2a. Outre le fait d'augmenter l'effet de capillarité au-dessus de la coupelle 6 et ainsi assurer un remplissage total de cette coupelle lors de l'actionnement du dispositif, les pattes souples 18 garantissent l'inviolabilité du dispositif. En effet, toute tentative de retirer la pompe 1 du récipient, pour par exemple le remplir afin de le réutiliser à l'insu du fabricant, entraînerait la chute de la coupelle 6 au fond du récipient 2, la coupelle ne pouvant plus passer à travers le col 2a du récipient 2 en raison de la présence des pattes souples 18.

Les figures 4 et 5 représentent un autre mode de réalisation de la coupelle, qui ne fait pas partie de l'invention. La coupelle 6 est ici fixé sur le col 2a du récipient. Elle comporte un fond 16 et une paroi latérale cylindrique 17 s'étendant sur toute la hauteur du col 2a du récipient et comportant au moins une ouverture 19 pour laisser passer le produit du récipient 2 dans la coupelle 6. A l'extrémité supérieure de ladite paroi latérale 17, une surface annulaire 20 s'étend vers l'extérieur de la coupelle 6 de manière sensiblement horizontale. Cette surface annulaire 20 vient reposer sur l'extrémité supérieure du col 2a du récipient lorsque le dispositif est mis en place dans ledit récipient. La coupelle 6 et le corps de pompe 7, dont une partie 30 s'étend également au-dessus de ladite extrémité supérieure du col 2a du récipient, sont alors fixés au col du récipient par un moyen classique de fixation 40 tel que, par exemple une bague à encliquetage, comme représenté sur la figure 4.

Dans une variante de ce dispositif, représenté sur la figure 5, l'ensemble coupelle/moyen de fixation est réalisé en une pièce, la coupelle 6 comportant autour de l'extrémité extérieure de ladite surface annulaire horizontale 20, une bride 21 sensiblement cylindrique s'étendant verticalement de part et d'autre de ladite surface annulaire 20. Cette bride cylindrique 21 comporte dans sa partie inférieure 22 des moyens de fixation du dispositif sur le col du récipient. Ces moyens de fixation peuvent comporter des pattes d'encliquetage 23 venant s'encliqueter sur le col du récipient, comme représenté sur la figure 5. Dans ce cas, la bride cylindrique 21 s'apparente à une bague dite à encliquetage, bien connue dans l'état de la technique. Alternativement, lesdits moyens de fixation peuvent également comporter un filetage interne coopérant avec un filetage externe du col du récipient, ladite bride cylindrique 21 étant dans ce cas du type bague vissable.

Avantageusement, l'organe de rétention, c'est-à-dire la coupelle 6 dans les modes de réalisation décrits précédemment, est réalisé en un matériau suffisamment souple pour assurer l'étanchéité dans le col du récipient. Un tel matériau peut être par exemple un élastomère ou une matière thermoplastique-élastomère (TPE), et l'étanchéité peut être assurée soit verticalement sur l'intérieur du col de verre par l'intermédiaire de la paroi latérale 17, soit horizontalement sur l'extrémité supérieure du col du récipient, par l'intermédiaire de la surface annulaire horizontale 20.

Bien que représenté sur les figures 2, 4 et 5 avec un fond plat, la coupelle 6 pourrait aussi être de forme tronconique avec un fond 16 réduit au minimum, ou de forme semi-sphérique, comme celle représentée sur la figure 1.

Le dispositif fonctionne de la manière suivante.

Avant d'actionner le dispositif, on l'agite, on l'incline ou on le retourne en position inversée, avec la pompe 1 disposée sous le récipient 2. Le liquide 3 se trouve alors au voisinage de l'orifice d'entrée 5 de la pompe. On replace ensuite le dispositif en position droite, avec la pompe 1 disposée au-dessus du récipient 2. Au cours de ce mouvement de retournement, un certain volume 15 de liquide reste à l'intérieur de la coupelle 6. La rétention de liquide à l'intérieur de la coupelle 6 est due partiellement au fait que le mouvement de retournement est assez rapide. Mais cette rétention de liquide est aussi due à la capillarité, du fait de la surface de contact du liquide à l'intérieur 6a de la coupelle 6. Avantageusement, l'intérieur 6a de la coupelle 6 petit être doté de nervures pour augmenter la surface de contact entre le liquide et l'intérieur 6a de la coupelle, de façon à augmenter la rétention de liquide. De même comme représenté sur la figure 4, le corps de pompe 7 peut être muni sur sa partie située à l'intérieur du récipient 2 de rainures ou de nervures 50 permettant de retenir une certaine quantité de liquide lors de l'inclinaison ou l'agitation du dispositif, cette quantité de liquide s'écoulant ensuite le long du corps de pompe 7 dans l'organe de réception 6 sous l'effet de la gravité lorsque le dispositif est remis dans sa position droite. Cette mise en oeuvre assure un transfert d'un maximum de produit dans la coupelle, notamment lorsqu'il ne reste que peu de produit dans le récipient.

Lors de l'actionnement de la pompe, tout ou partie du volume 15 de liquide est aspiré par l'orifice d'entrée 5 de la pompe, qui est plongé dans le volume 15 de liquide.

Le volume 15 peut éventuellement correspondre à plusieurs actionnements de la pompe : il peut par exemple correspondre à une dose journalière du produit liquide.

Lorsque le volume 15 correspond à un seul actionnement de la pompe, et si le dispositif peut être posé en position droite, le dispositif de l'invention peut limiter les utilisations incontrôlées par les enfants, puisqu'il doit être retourné avant d'être utilisé.

Avantageusement, comme représenté sur les figures 6 et 7, le dispositif peut avoir une forme tel qu'il ne puisse être posé en équilibre stable que dans une position inclinée, par exemple sa position inversée. Ainsi, l'organe de rétention du dispositif retient forcément du liquide lorsque l'utilisateur le prend en position droite pour l'actionner. Dans l'exemple de la figure 6, le récipient a une forme conique, et le dispositif comporte en outre un couvercle cylindrique 13 ayant un fond plat 14, qui permet de poser le dispositif en position inversée. Dans l'exemple de la figure 7, le récipient a une forme ovoïde lui permettant d'être posé en position couchée.

## Revendications

1. Dispositif de distribution de liquide sans gaz propulseur, comprenant un distributeur (1) monté sur un récipient (2) contenant ledit liquide (3),
dans lequel le liquide forme une surface libre (4) dans le récipient et le distributeur comporte un orifice d'entrée (5) qui est disposé au-dessus de ladite surface libre (4) dans la position droite du dispositif, dans laquelle le distributeur (1) est disposé partiellement au-dessus du récipient (2), ladite position droite étant la position d'actionnement du dispositif,
le dispositif comportant un organe de rétention (6) de liquide qui communique avec l'orifice d'entrée (5) et avec le récipient (2), ledit organe de rétention de liquide étant adapté à recevoir un certain volume de liquide (15) lorsque le dispositif est agité ou incliné par rapport à sa position droite, et ledit organe de rétention de liquide étant adapté à retenir ledit volume de liquide (15) en communication avec ledit orifice d'entrée (5) lorsque le dispositif est dans ladite position droite,
caractérisé en ce que le distributeur est une pompe (1) comportant un corps de pompe (7), et en ce que ledit organe de rétention (6) comporte un fond (16) et une paroi latérale (17) de diamètre extérieur inférieur au diamètre intérieur du col (2a) du récipient, l'organe de rétention (6) comportant en outre autour de l'extrémité supérieure de sa paroi latérale (17) des pattes souples (18) s'évasant vers le col du récipient selon une direction faisant un angle avec la verticale, pour assurer un remplissage total de l'organe de rétention.

2. Dispositif selon la revendication 1, dans lequel ledit organe de rétention a la forme d'une coupelle (6) qui est disposée autour et en dessous de la pompe (1) lorsque le dispositif est dans sa position droite.

3. Dispositif selon la revendication 1 ou la revendication 2, dans lequel ledit organe de rétention (6) est fixé au corps de pompe (7).

4. Dispositif selon la revendication 3, dans lequel ledit organe de rétention (6) est emboîté sur l'extrémité inférieure (7a) du corps de pompe (7) au moyen de nervures (12)

5. Dispositif selon l'une des revendications précédentes, dans lequel les extrémités supérieures desdites pattes souples (18) forment un cercle fictif dont le diamètre est supérieur audit diamètre intérieur du col du récipient, lesdites pattes souples (18) pouvant se rabattre lors de la mise en place dudit organe de rétention (6) à l'intérieur du col du récipient, puis reprendre leur forme évasée, lorsque la pompe (1) est montée sur le récipient (2).

6. Dispositif selon la revendication 1 ou la revendication 2, dans lequel ledit organe de rétention (6) est fixé au col (2a) du récipient.

7. Dispositif selon l'une quelconque des revendications précédentes, dans lequel le corps de pompe (7) présente sur sa partie située dans le réservoir, des nervures ou des rainures (50) pour retenir une certaine quantité de liquide lors de l'inclinaison ou l'agitation du dispositif, cette quantité de liquide s'écoulant ensuite le long du corps de pompe dans l'organe de rétention (6) sous l'effet de la gravité lorsque le dispositif est remis dans sa position droite.

8. Dispositif selon l'une quelconque des revendications précédentes, ayant une forme extérieure telle qu'il ne puisse être posé de façon stable qu'en position inclinée ou inversée.

9. Dispositif selon l'une quelconque des revendications précédentes, dans lequel le récipient (2) est en matériau transparent.

## Claims

1. A liquid dispenser device without propellant including a dispenser (1) mounted on a receptacle (2) containing said liquid (3),
in which the liquid forms a free surface (4) inside the receptacle and the dispenser includes an inlet orifice (5) which is disposed above said free surface (4) in the upright position of the device, in which the dispenser (1) is partly above the receptacle (2), said upright position being the actuating position of the device,
the device including a liquid retention member (6) which communicates with said inlet orifice (5) and with the receptacle (2), said liquid retention member being adapted to received a certain volume of liquid (15) when the device is shaken or tilted relative to its upright position, and said liquid retention member being adapted to retain said volume of liquid (15) in communication with said inlet orifice (5) when the device is in said upright position,
characterized in that the dispenser is a pump (1) including a pump body (7), and in that said retention member (6) includes a bottom (16) and a side wall (17) having an outside diameter that is slightly less than the inside diameter of the neck (2a) of the receptacle, the retention member (6) further including flexible tabs (18) disposed around the top edge of its side wall (17) and flaring towards the neck of the receptacle in a direction that makes an angle with the vertical, to make sure that the retention member is completely filled.

2. A device according to claim 1, in which the retention member is in the form of a cup (6) which is disposed around and beneath the pump (1) when the device is in its upright position.

3. A device according to claim 1 or claim 2, in which said retention member (6) is fixed to the pump body (7).

4. A device according to claim 3, in which said retention member (6) is engaged on the bottom end (7a) of the pump body (7) by means of ribs (12).

5. A device according to any preceding claim, in which the top ends of said flexible tabs (18) form a notional circle whose diameter is greater than said inside diameter of the neck of the receptacle, said flexible tabs (18) being capable of folding inwards when the said retention member (6) is put into place inside the neck of the receptacle and then of returning to their flared shape, while the pump (1) is being mounted on the receptacle (2).

6. A device according to claim 1 or claim 2, in which said retention member (6) is fixed to the neck (2a) of the receptacle.

7. A device according to any preceding claim, in which the pump body (7) has ribs or grooves (50) in its portion situated inside the container serving to retain a certain quantity of liquid when the device is tilted or shaken, said quantity of liquid then flowing along the pump body into the retention member (6) under the effect of gravity when the device is put back into the upright position.

8. A device according to any preceding claim, having an outside shape such as it can be put down in a stable manner, only in a tilted or upside-down position.

9. A device according to any preceding claim, in which the receptacle (2) is made of transparent material.

## Patentansprüche

1. Abgabevorrichtung für eine Flüssigkeit, die ohne Treibgas arbeitet und einen Spender (1) umfaßt, der auf einem Behälter (2) montiert ist, der die Flüssigkeit (3) enthält,
wobei die Flüssigkeit in dem Behälter eine freie Oberfläche (4) bildet und der Spender eine Eintrittsöffnung (5) aufweist, die in der aufrechten Position der Vorrichtung, in der sich der Spender (1) teilweise oberhalb des Behälters (2) befindet, oberhalb der freien Oberfläche (4) angeordnet ist, wobei diese aufrechte Position die Betätigungsposition der Vorrichtung ist,
und wobei die Vorrichtung ein Rückhalteorgan (6) für die Flüssigkeit aufweist, die mit der Eintrittsöffnung (5) und dem Behälter (2) in Verbindung steht, wobei das Rückhalteorgan für die Flüssigkeit so ausgebildet ist, daß es ein bestimmtes Volumen (15) der Flüssigkeit aufnimmt, wenn die Vorrichtung hin und her bewegt oder bezüglich der aufrechten Position geneigt wird, und wobei das Rückhalteorgan für die Flüssigkeit so ausgebildet ist, daß es dieses Flüssigkeitsvolumen (15) so zurückhält, daß es mit mit der Eintrittsöffnung (5) in Verbindung steht, wenn sich die Vorrichtung in ihrer aufrechten Position befindet,
dadurch gekennzeichnet, daß der Spender eine Pumpe (1) ist, die einen Pumpenkörper (7) umfaßt, und daß das Rückhalteorgan (6) einen Boden (16) und eine Seitenwand (17) umfaßt, deren Außendurchmesser kleiner ist als der Innendurchmesser des Halses (2a) des Behälters, und daß das Rückhalteorgan (6) weiterhin um das obere Ende seiner Seitenwand (17) herum nachgiebige Finger (18) umfaßt, die sich zum Hals des Behälters auseinanderlaufend in einer Richtung erstrecken, die mit der Senkrechten einen Winkel bildet, um ein vollständiges Füllen des Rückhalteorgans sicherzustellen.

2. Vorrichtung nach Anspruch 1, bei der das Rückhalteorgan die Form einer Kupelle (6) aufweist, die um die Pumpe (1) herum angeordnet ist und sich unter dieser befindet, wenn sich die Vorrichtung in ihrer aufrechten Stellung befindet.

3. Vorrichtung nach Anspruch 1 oder 2, bei der das Rückhalteorgan (6) am Pumpenkörper (7) befestigt ist.

4. Vorrichtung nach Anspruch 3, bei der das Rückhalteorgan (6) in das untere Ende (7a) des Pumpenkörpers (7) mit Hilfe von Rippen (12) eingefügt ist.

5. Vorrichtung nach einem der vorhergehenden Ansprüche, bei der die oberen Enden der nachgiebigen Finger (18) einen fiktiven Kreis bilden, dessen Durchmesser größer ist als der Innendurchmesser des Halses des Behälters, so daß sich die elastischen Finger (18) beim Einsetzen des Rückhalteorgans (6) in das Innere des Halses des Behälters nach innen bewegen und dann wieder ihre ausgeweitete Form annehmen können, wenn die Pumpe (1) am Behälter (2) montiert ist.

6. Vorrichtung nach Anspruch 1 oder 2, bei der das Rückhalteorgan (6) am Hals (2a) des Behälters befestigt ist.

7. Vorrichtung nach einem der vorhergehenden Ansprüche, bei der der Pumpenkörper (7) an seinem im Behälter befindlichen Teil Rippen oder Rillen (50) aufweist, um beim Neigen oder hin- und herbewegen der Vorrichtung eine bestimmte Menge an Flüssigkeit zurückzuhalten, wobei diese Flüssigkeitsmenge danach unter der Wirkung der Schwerkraft längs des Pumpenkörpers in das Rückhalteorgan (6) fließt, wenn die Vorrichtung in ihre aufrechte Position zurückgebracht wird.

8. Vorrichtung nach einem der vorhergehenden Ansprüche, die eine derartige äußere Form besitzt, daß sie nur in der geneigten oder umgedrehten Form in stabiler Weise abgestellt werden kann.

9. Vorrichtung nach einem der vorhergehenden Ansprüche, bei der der Behälter (2) aus einem transparenten Material besteht.
